# EUROPÄISCHE PATENTSCHRIFT

(11) **EP 0 267 546 B1**
(45) Veröffentlichungstag und Bekanntmachung des Hinweises auf die Patenterteilung: **23.06.1993**
(21) Anmeldenummer: 87116380.4
(22) Anmeldetag: 06.11.1987
(51) Int. Cl.: A61H 23/00

(54) **Vorrichtung zur Vibrationstherapie**
Vibration therapy apparatus
Appareil vibratoire thérapeutique

(30) Priorität: 10.11.1986 DE 3638359; 17.07.1987 DE 3723662; 01.08.1987 DE 3725604
(43) Veröffentlichungstag der Anmeldung: 18.05.1988
(73) Patentinhaber: Schipke, Norbert, D-8450 Amberg (DE); Ruf, Hermann, 64347 Griesheim (DE)
(72) Erfinder: Schipke, Norbert, D-8450 Amberg (DE)
(74) Vertreter: Schneck, Herbert, Dipl.-Phys., Dr.

(56) Entgegenhaltungen:
- FR-A- 1 571 954
- US-A- 2 235 184
- US-A- 2 320 261
- US-A- 2 565 019
- US-A- 2 643 651
- US-A- 2 908 271
- US-A- 4 061 137

## Beschreibung

Die Erfindung richtet sich auf eine Vorrichtung zur Vibrationstherapie mit einer wenigstens teilweise als Schwingauflage ausgebildeten Behandlungsliege, wobei an der Schwingauflage Schwingungserzeugungseinrichtungen derart angreifen, daß die Schwingauflage zu Schwingungen angeregt wird, wobei eine erste und zweite Hauptkomponente in der Ebene der Auflagefläche und eine dritte Hauptkomponente senkrecht zu dieser Auflagefläche liegt.

Eine gattungsgemäße Vorrichtung ist beispielsweise aus der FR-A-1 571 954 bekannt. Aus der US-A-2 565 019 ist darüber hinaus eine Behandlungsliege bekannt, welche eine höhenverstellbare Beinauflage umfaßt. Mittels einer solchen Behandlungsliege soll es möglich sein, Wirbelverlagerungen therapeutisch zu behandeln. Es handelt sich hierbei um eine Art Perl'sche Extension, wie sie als solche in der Fachwelt seit langem bekannt ist (vgl. beispielsweise Real Lexikon der Medizin, Urban & Schwarzenberg, München 1977, Seite P 101 oder Thiele, Handlexikon der Medizin, Urban & Schwarzenberg, Seite 1875).

Der Erfindung liegt die Aufgabe zugrunde, die Wirksamkeit einer derartigen Perl'schen Extension zu verbessern und im Zusammenhang hiermit neue therapeutische Möglichkeiten zu eröffnen.

Diese Aufgabe wird dadurch gelöst, daß in Längsrichtung der Behandlungsliege außerhalb der Schwingauflage eine höhenverstellbar ausfahrbare Beinauflage-Einrichtung angeordnet ist.

Bei einer vorbekannten gattungsgemäßen Vorrichtung ist es zwar bereits bekannt, unter die Beine des Patienten Würfel anzubringen. Derartige Würfel weisen aber eine fest vorgegebene Abmessung auf und sind lediglich als Abstützung wirksam. Bei der vorbekannten Vorrichtung wird deshalb zur Erzielung einer Extension die gesamte Behandlungsliege so abgekippt, daß der Kopf des Patienten unten liegt. Dies wird von vielen Patienten als außerordentlich unangenehm empfunden und stört dementsprechend die angestrebte Detonisierung.

Erfindungsgemäß wird durch die Kombination einer aufgrund der höhenverstellbaren Beinauflageeinrichtung erzielten sogenannten Perl'schen Extension mit einer Vibrationstherapie ein optimaler therapeutischer Effekt erzielt. Die Perl'sche Extension nach der vorausgegangenen Vibrationsbehandlung wird auf ein Minimum an Zeit, z.B. ca. 1 Minute reduziert. Auch hierdurch wird diese besonders effrziente Extensionsart für den Patienten wesentlich angenehmer. Als Vibrationstherapieeinrichtung wird vorzugsweise eine solche wie vorstehend beschrieben verwendet, grundsätzlich wird aber eine deutliche Verbesserung der Perl'schen Extrension auch durch andere Art von Vibrationstherapie-Vorrichtungen erreicht.

Vorteilhafterweise kann weiterhin vorgesehen sein, daß die Schwingungserregungseinrichtungen gleichzeitig und mit gIeichbleibendem Frequenzverhältnis angetrieben werden. Hierdurch wird vermieden, daß Frequenzkombinationen für die Schwingungen unterschiedlicher Schwingungsrichtungen eingestellt werden, welche therapeutisch unwirksam sind oder zumindest das Wohlbefinden des Patienten beeinträchtigen.

Weiterhin ist erfindungsgemäß vorgesehen, daß sämtliche Schwingungserregungseinrichtungen von einem einzigen Antrieb angetrieben werden. Diese Lösung ist nicht nur konstruktiv einfach und dementsprechend betriebssicher und kostengünstig realisierbar, sondern stellt darüber hinaus auch zuverlässing das geforderte konstant gleichbleibende Frequenzverhältnis sicher.

Weiterhin ist mit besonderem Vorteil vorgesehen, daß die Schwingauflage mit den Schwingungserregungseinrichtungen zwangsgekoppelt ist. Hierdurch wird erreicht, daß unabhängig von der gegebenenfalls einstellbaren Drehzahl des vorgesehenen einzigen Antriebs und unabhängig von Resonanzphänomenen in jedem Fall eine ganz bestimmte, definierte und vorwählbare Schwingungsamplitude in jeder Richtung erreicht wird. Darüber hinaus wird durch die Zwangsankopplung eine besonders wirksame therapeutische Schwingungsform, sogenannte Schockschwingungen, erreicht. Schwingungen dieser Art lockern die Muskulatur durch Behinderung der Reflexbildung (Inhibition der Gamma-Schleife des spinalen Reflexbogens). Es wird eine Detonisierung bei gleichzeitiger Hyperämie erreicht. Die Detonisierungswirkung wird insbesondere auch dadurch erreicht, daß vom Patienten als unangenehm empfundene Schwingungen vermieden werden, wobei eine subjektive Einstellmöglichkeit auch durch medizinisches Hilfspersonal einfach durch Veränderung der Antriebsdrehzahl erfolgen kann.

Im einzelnen kann der Erfindungsgedanke dadurch realisiert werden, daß ein in einer Ebene parallel zu der Schwingauflage umlaufender Exzenteransatz in direkter Antriebsverbindung mit der Schwingauflage steht. Eine derartige direkte Antriebsverbindung kann dadurch erreicht werden, daß der Exzenteransatz z.B. nach Art eines Planetengetriebes von mit der Schwingauflage verbundenen Kugellagern umgeben wird, oder indem die Außenseite des Exzenteransatzes als Nadelwälzlager ausgebildet ist, welches sich an einem mit der Schwingauflage verbundenen Ring abwälzt.

Vorteilhafterweise ist vorgesehen, daß eine Schwingungserregungseinrichtung zur Erzeugung einer vertikalen Schwingung durch eine an der Unterseite der Schwingauflage angreifende Taumelscheibe gebildet wird. Dabei ist die Taumelscheibe günstigerweise an der gleichen Antriebswelle wie der Exzenteransatz angeordnet. Auf diese Weise lassen sich konstruktiv sehr einfach gleichzeitig Zwangsankopplungen für eine kreisförmige Schwingung in der Ebene der Behandlungsliege bzw. der Schwingauflage und senkrecht hierzu realisieren.

Gemäß einer konstruktiv besonders einfachen Ausführungsform ist vorgesehen, daß ein Exzentergewicht von dem einen Antrieb drehangetrieben wird und das Drehlager des Exzentergewichts mit der Schwingauflage derart verbunden ist, daß die Drehachse des Drehlagers um einen Winkel α geneigt zu der Ebene der Schwingauflage angeordnet ist.

Hierdurch wird erreicht, daß die Schwingauflage eine Schwingung durchführt, welche sich zerlegen läßt in eine elliptische Schwingung in der Ebene der Auflageflache entsprechend der Projektion der Drehbewegung des Exzentergewichts und eine Schwingung senkrecht zu der Schwingauflage.

Weiterhin ist vorteilhafterweise vorgesehen, daß der Winkel α veränderbar einstellbar ist. Hierdurch kann die Zusammensetzung der dreidimensionalen Schwingung der Schwingauflage geändert werden, indem die Komponente senkrecht zur Schwingauflage bei einem sehr kleinen Winkel zwischen der Schwingauflage und der Drehachse im Vergleich zur Amplitude der Schwingung in der Ebene relativ groß ist, während bei einem sehr großen Winkel die ebene Schwingung überwiegt.

Um die Anwendungsmöglichkeiten einer derartigen Vorrichtung noch zu erweitern und die ohnehin bereits überraschende therapeutische Wirksamkeit bei Beschwerden im Hals-Wirbelsäulen-Bereich noch zu erhöhen, kann vorgesehen sein, daß die Kopfauflage in Längsrichtung der Behandlungsliege verschiebbar und in dieser Richtung von der Schwingauflage weg mit einer Zugkraft beaufschlagbar ist. Auf diese Weise ist es möglich, auf den Kopf des Patienten relativ zum Körper einen sanften Zug auszuüben, wobei durch die Kombination mit den Schwingungen der Schwingauflage zwischen Kopf und Körper ein feinhubiger, intermittierender Zug zustande kommt, der eine schonende und gleichermaßen äußerst wirksame Behandlung insbesondere degenerativer Hals-Wirbelsäulen-Beschwerden und ein Deblockieren der Hals-Wirbelsäule ermöglicht.

In weiterer Ausgestaltung der Erfindung ist vorgesehen, daß an der Kopfauflage über eine Umlenkeinrichtung und ein Zugseil bzw. -band ein Gewicht angreift. Durch diese Maßnahme wird erreicht, daß auch dann auf den Kopf eine gleichbleibende Zugkraft ausgeübt wird, wenn der Körper aufgrund der Schwingungen der Schwingplatte muskulär detonisiert wird und sich dabei längt. Diese Längenzunahme wird durch das hierbei sich leicht nach unten bewegende Gewicht unter Wahrung der Zugkraft ausgeglichen.

Weitere Merkmale, Vorteile und Einzelheiten der Erfindung ergeben sich aus der folgenden Beschreibung einer bevorzugten Ausführungsform anhand der Zeichnung. Dabei zeigen
- Fig. 1: eine Seitenansicht einer erfindungsgemäßen Vorrichtung,
- Fig. 2: einen Schnitt längs der Linie B-B in Fig. 8 durch den Auflagebereich der Behandlungsliege,
- Fig. 3: einen Fig. 2 entsprechenden Schnitt der gesamten Anordnung,
- Fig. 4: eine Detaildarstellung des Bereiches C in Fig. 3,
- Fig. 5: eine Detaildarstellung des Bereiches D in Fig. 3,
- Fig. 6: eine Seitenansicht der Ankopplung der Schwingungserregungseinrichtungen an die Schwingauflage,
- Fig. 7: eine Ansicht von unten des in Fig. 6 dargestellten Bereiches,
- Fig. 8: eine Aufsicht auf die Behandlungsliege mit Beinauflageeinrichtung,
- Fig. 9: eine Ansicht der Beinauflagevorrichtung von der Fußseite der Behandlungsliege her gesehen,
- Fig.10: eine vergrößerte Seitenansicht des in Fig. 1 dargestellten Spindelmechanismus der Beinauflage-Einrichtung,
- Fig. 11: eine schematische Seitenansicht einer weiteren Ausführungsform einer erfindungsgemäßen Vorrichtung,
- Fig. 12: eine schematische Ansicht der Festlegung des Antriebs und des Exzentergewichts relativ zur Schwingauflage,
- Fig. 13: eine Seitenansicht einer weiteren Ausführungsform einer erfindungsgemäßen Vorrichtung, und
- Fig. 14: eine Ansicht von hinten des Bereichs der Kopfauflage.

Die in Fig. 1 dargestellte Vorrichtung umfaßt eine Behandlungsliege 1 mit einer Auflagefläche 2 für einen Patienten 3, wobei die Auflagefläche 2 auf einem Grundgestell 4 ruht.

Die Auflagefläche 2 umfaßt eine Schwingauflage 5 sowie eine Beinauflageeinrichtung 6 mit einer Einrichtung 7 zur Höhenverstellung.

Die Schwingauflage 5 ist mittels eines Elektromotors 8 angetriebener Schwingungserregungseinrichtungen 9, 10 einerseits zu kreisförmigen Schwingungen in der Ebene der Auflagefläche 2 und diesen überlagert zu Schwingungen senkrecht zu dieser fähig.

Die Behandlungsliege 1 umfaßt längsverlaufende seitlich der Schwingauflage 5 angeordnete Polsterteile 11 mit schräg nach innen geneigter Oberfläche 12 sowie ein Kopfpolsterteil 13 mit ebenfalls schräg nach innen geneigter Auflagefläche 14.

Im übrigen umfaßt die Behandlungsliege 1 eine Grundplatte 15 aus Holz, welche über Flansche 16 und Schrauben 17 an einem umlaufenden Metallrahmen 18 befestigt ist.

Die Schwingauflage 5 besteht aus einer Holzplatte 19 und einer Polsterauflage 20.

Die Holzauflage 19 ruht über vier elastische Puffer 21, welche unter der Bezeichnung "Silent-Block" im Handel sind, auf einem Metallrahmen 22.

Nach außen seitlich vorstehende Ansätze 23 dieses Metallrahmens 22 tragen wiederum elastische Puffer 24, welche eine Aufhängung an einem freien Schenkel 25 des Rahmens 18 bilden.

Der Rahmen 18 ist seinerseits wieder als Teil des Grundgestells 4 über vertikale Streben 26 mit einem unteren Rahmen 27 verbunden.

Der untere Rahmen 27 weist seitlich vorstehende Schenkelansätze 28 auf, an welchen elastische Puffer 29 befestigt sind, deren anderes Ende wiederum an einem vorstehenden Schenkel 30 eines auf dem Fußboden 31 stehenden Profilrahmens 32 befestigt ist.

Aus dem Vorstehenden ergibt sich, daß die Schwingauflage 5 über drei Ebenen von elastischen Puffern 21, 24 und 28 auf dem Boden 31 gelagert ist, wobei die Puffer 21 auf Druck und die Pufferblöcke 24 und 29 auf Zug belastet sind.

Durch diese Hintereinanderschaltung von dämpfenden Aufhängungen wird erreicht, daß die therapeutisch wirksamen Schockschwingungen, welche mit der erfindungsgemäßen Vorrichtung erzeugt werden, nicht auf den Boden übertragen werden, so daß Beschädigungen des Bodens oder des Gebäudes zuverlässig vermieden werden.

In Fig. 6 sind die Schwingungserregungseinrichtungen 9, 10 näher dargestellt. Über einen am Grundgestell 4 befestigten Elektromotor 8 (vgl. Fig. 1) wird mittels eines Riementriebes 33 eine in einem Kugellager 34 an einer Strebe 35 des Grundgestells 4 gelagerte Welle 36 angetrieben. Am oberen Ende 37 der Welle 36 ist ein zylinderförmiger Exzenteransatz 38 exzentrisch derart befestigt, daß die Mittellängsachse 39 dieses Ansatzes gegenüber der Mittellängsachse 40 der Welle 36 um einen Betrag A versetzt ist.

An der Unterseite der Holzplatte 19 der Schwingauflage 5 sind eine Mehrzahl von Trägerzapfen 41 befestigt, welche Kugellager 42 tragen, deren Außenring 43 an dem Exzenterzapfen 38 anliegt, so daß die Drehbewegung der Welle 36 über den Exzenteransatz 38 in eine kreisförmige Schwingbewegung der Schwingauflage 5 in deren Ebene mit der Amplitude A entsprechend der Exzentrizität des Exzenteransatzes 38 umgesetzt wird. Der Exzenteransatz 38 bildet also zusammen mit den Kugellagern 42 und den Zapfen 41 die erste Schwingungserregungseinrichtung 9.

An der Oberseite des Exzenteransatzes 38 ist eine Taumelscheibe 44 befestigt, deren Oberseite gegenüber der Normalen zur Längsachse 39 des Exzenteransatzes 38 bzw. der Welle 40 geneigt ist. Diese Oberseite liegt an einer Kugel 45 an, welche in der Holzplatte 19 der Schwingauflage 5 im Zentrum Z der Schwingauflage 5 gelagert ist. Entsprechend der Neigung der Taumelscheibe 40 wird über die Kugel 45 auf die Schwingauflage 5 eine Schwingbewegung senkrecht zu deren Ebene übertragen und der kreisförmigen Schwingbewegung in dieser Ebene überlagert, und zwar mit einer Amplitude B entsprechend dem maximalen Höhenunterschied der Taumelscheibe 44. Die Taumelscheibe 44 bildet zusammen mit der Kugel 45 die zweite Schwingungserregungseinrichtung 10.

In Fig. 8 ist eine Aufsicht der Behandlungsliege 1 dargestellt, aus welcher hervorgeht, daß im Beinbereich unterhalb der Schwingauflage 5 eine ausfahrbare Beinauflageeinrichtung 6 vorgesehen ist, welche in den Fig. 1 bzw. 9 und 10 näher dargestellt ist.

Die Beinauflageeinrichtung 6 umfaßt ein Beinpolster 46, welches über ein Halteteil 47 an der Oberseite einer Spindel 48 gelagert ist. Die Spindel 48 ist, wie in Fig. 9 dargestellt, an einer Strebe 49 des Grundgestells 4 mittels einer Lagereinrichtung 50 gelagert. An dem Grundgestell 4, d.h. an dessen Querstrebe 35, ist auch ein Elektromotor 51 angebracht, welcher über ein Getriebe 52 und einen Kettenantrieb 53 eine Gewindenuß 54 antreibt, welche an der Strebe 49 axial fest gelagert ist, so daß durch die Drehbewegung der Gewindenuß 54, durch welche die Spindel 48 geführt ist, eine Höhenverstellung der Spindel 48 und damit des Polsters 46 bewerkstelligt wird. Zur Erzielung einer definierten Seitenführung umfaßt das Halteteil 48 Führungsansätze 55, welche in Längskugellagern 56 gelagert sind.

Aus Fig. 10 ist deutlich zu sehen, daß die Spindel 48 relativ zu der Auflageflächen 2 um ca. 4° weg von dem Zentrum Z der Schwingauflage 5 geneigt ist. Hierdurch wird beim Betätigen der Höhenverstellung über den Elektromotor 51 eine leichte Bewegung hin zum Fußende, d.h. eine sehr körpergerechte Einstellung, erreicht.

In Fig. 12 ist dargestellt, wie im beschriebenen Ausführungsbeispiel ein Elektromotor 8a mittels eines Flansches 60 und angedeuteten Schrauben 61 mit einem Formteil 62 verbunden ist, welches seinerseits über nur angedeutete Schrauben 63 mit der Platte 19 der Schwingauflage 5 verschraubt ist.

Das Formteil 62 weist eine Ausnehmung 63' auf, in welcher ein Exzentergewicht 64 in Form einer Exzenter-Scheibe auf einer Welle 65, welche im einfachsten Fall die Abtriebswelle des Getriebemotors 8a ist, angeordnet ist. Die Drehachse 65' des durch die Welle 65 gebildeten Drehlagers für das Exzentergewicht 64 verläuft in einem Winkel α zur Ebene der Schwingauflage 5. Im Ausführungsbeispiel beträgt dieser Winkel etwa 45°.

Gemäß einer in der Zeichnung im einzelnen nicht dargestellten Ausführungsform kann das Formteil 62 auch so ausgebildet werden, daß es ein Verschwenken des Exzentergewichts 64 über einen Winkelbereich ß von z.B. 5 bis 85° bezogen auf die Ebene der Schwingauflage 5 ermöglicht.

Die in Richtung des Pfeiles 66 in die Schwingauflage 5 eingeleiteten Schwingungen lassen sich zerlegen in eine Komponente senkrecht zur Ebene in der Schwingauflage 5 (Komponente 67) und zwei aufeinander senkrecht stehende Komponenten 68 in der Ebene der Schwingauflage 5, wovon in Fig. 3 aufgrund der Perspektive lediglich eine Komponente dargestellt ist. Auf diese Weise wird mit einfachen Mitteln die Schwingauflage 5 mittels lediglich eines einzigen Antriebes zu dreidimensionalen Schwingungen angeregt.

Im Bereich des Grundgestells 5 der Behandlungsliege 1 unterhalb des Kopfbereiches ist ein Geräteschrank 6 vorgesehen.

Ein in Fig. 13 dargestellter Patient 70 ruht mit seinem Rumpf im wesentlichen auf der Schwingauflage 20. Der Kopf 80 des Patienten ruht in einer Kopfauflage 90.

Die Kopfauflage 90 umfaßt zwei im wesentlichen vertikale Träger 100. Am oberen Ende 110 dieser Träger 100 ist eine Mehrzahl querverlaufender Schlitze 120 angebracht. In diese Schlitze 120 greifen in Fig. 13 lediglich schematisch dargestellte Klammern 130 ein, welche an beiden seitlichen Enden einer Gurtanordnung 140 befestigt sind. Die Gurtanordnung 140 weist einen hängemattenartigen Zuschnitt auf und bildet so in dem durch den Kopf 80 des Patienten 70 belasteten Zustand eine Auflagemulde 150 aus.

Im Bereich der Kopfmulde 150 greift an der Gurtanordnung 140 ein Seil 160 an, welches über eine Umlenkrolle 170 derart geführt ist, daß es zunächst in Längsrichtung nach hinten und dann senkrecht nach unten geführt ist, wobei an dem Ende 180 des Seils ein Gewicht 190 angehängt ist. Die Umlenkrolle 170 ist an einem Tragarm 200 gelagert, welcher an der Rückseite des Grundgestells 50 bzw. an der Rückseite des Geräteschrankes 60 befestigt ist.

Die Kopfauflage 90 ist längsverschiebbar gelagert. Hierzu weisen die unteren Enden 210 der Träger 100 einen Lagerkasten 220 auf, welcher zwei zueinander parallele Segmentkugelbuchsen umfaßt, welche sich in horizontaler Richtung erstrecken.

## Patentansprüche

1. Vorrichtung zur Vibrationstherapie mit einer wenigstens teilweise als Schwingauflage (5) ausgebildeten Behandlungsliege (1), wobei an der Schwingauflage (5) Schwingungserregungseinrichtungen (9, 10) derart angreifen, daß die Schwingauflage (5) zu Schwingungen angeregt wird, wobei eine erste und zweite Hauptkomponente in der Ebene der Auflagefläche (2) und eine dritte Hauptkomponente senkrecht zu dieser Auflagefläche liegt, dadurch gekennzeichnet, daß in Längsrichtung der Behandlungsliege (1) außerhalb der Schwingauflage (5) eine höhenverstellbare ausfahrbare Beinauflageeinrichtung (6) angeordnet ist.

2. Vorrichtung nach Anspruch 1, dadurch gekennzeichnet, daß sämtliche Schwingungserregungseinrichtungen (9, 10) von einem einzigen Antrieb (Elektromotor 8) angetrieben werden.

3. Vorrichtung nach Anspruch 1, dadurch gekennzeichnet, daß die Schwingauflage (5) mit den Schwingungserregungseinrichtungen (9, 10) zwangsgekoppelt ist.

4. Vorrichtung nach Anspruch 1, dadurch gekennzeichnet, daß ein in einer Ebene parallel zu der Schwingarnflage (5) umlaufender Exzenteransatz (38) in direkter Antriebsverbindung mit der Schwingauflage (5) steht.

5. Vorrichtung nach Anspruch 1, dadurch gekennzeichnet, daß eine Schwingungserregungseinrichtung (10) zur Erzeugung einer vertikalen Schwingung durch eine an der Unterseite der Schwingauflage (5) angreifende Taumelscheibe (44) gebildet wird.

6. Vorrichtung nach Anspruch 5, dadurch gekennzeichnet, daß die Taumelscheibe (44) an der gleichen Antriebswelle (36) wie der Exzenteransatz (38) angeordnet ist.

7. Vorrichtung nach Anspruch 1, dadurch gekennzeichnet, daß die Beinauflageeinrichtung (6) elektromotorisch angetrieben mittels eines Spindeltriebs (Spindel 48, Gewindenuß 54) ausfahrbar ist.

8. Vorrichtung nach Anspruch 1, dadurch gekennzeichnet, daß ein Exzentergewicht (64) von dem einen Antrieb (8a) drehangetrieben wird und das Drehlager des Exzentergewichts (64) mit der Schwingauflage (5) derart verbunden ist, daß die Drehachse (65') des Drehlagers um einen Winkel (α) geneigt zu der Ebene der Schwingauflage (5) angeordnet ist.

9. Vorrichtung nach Anspruch 8, dadurch gekennzeichnet, daß der Winkel (α) veränderbar einstellbar ist.

10. Vorrichtung zur Vibrationstherapie nach Anspruch 1, wobei eine gegenüber der Ebene der Schwingauflage erhöhte Kopfauflage vorgesehen ist, dadurch gekennzeichnet, daß die Kopfauflage (13) in Längsrichtung der Behandlungsliege (1) verschiebbar und in dieser Richtung von der Schwingauflage (5) weg mit einer Zugkraft beaufschlagbar ist.

## Claims

1. Device for vibration therapy with a treatment couch (1) constructed at least partly as a swing base (5), vibration-producing devices (9, 10) impinging on the swing base (5) in such a manner that the swing base (5) is made to perform vibrations, a first and a second main component extending along the plane of the support surface (2) and a third main component perpendicularly to this support surface, characterised in that a vertically adjustable extractable leg support device (6) is disposed in the longitudinal direction of the treatment couch (1) outside the swing base (5).

2. Device according to claim 1, characterised in that all the vibration-producing devices (9, 10) are driven by a single drive (electric motor 8).

3. Device according to claim 1, characterised in that the swing base (5) is positively coupled with the vibration-producing devices (9, 10).

4. Device according to claim 1, characterised in that an eccentric cam (38) rotating in a plane parallel with the swing base (5) is in direct driving connection with the swing base (5).

5. Device according to claim 1, characterised in that one vibration-producing device (10) is formed by a wobble plate (44) engaging on the underside of the swing base (5) to produce a vertical oscillation.

6. Device according to claim 5, characterised in that the wobble plate (44) is disposed on the same drive shaft (36) as the eccentric cam (38).

7. Device according to claim 1, characterised in that, driven by an electric motor, the leg support device (6) is extractable by means of a spindle drive (spindle 48, threaded nut 54).

8. Device according to claim 1, characterised in that an eccentric weight (64) is driven in rotation by a drive (8a) and the pivot bearing of the eccentric weight (64) is connected with the swing base (5) in such a manner that the axis of rotation (65') of the pivot bearing is disposed slanting at an angle (α) to the plane of the swing base (5).

9. Device according to claim 8, characterised in that the angle (α) is modifiably adjustable.

10. Device for vibration therapy according to claim 1, with the provision of a head support raised relative to the plane of the swing base, characterised in that the head support (13) is able to be moved in the longitudinal direction of the treatment couch (1) and can be impinged upon by a tractive force in this direction away from the swing base (5).

## Revendications

1. Appareil vibratoire thérapeutique avec une couchette de traitement (1) formé du moins partiellement comme appui vibratoire (5), des générateurs de vibrations (9, 10) agissant sur l'appui vibratoire (5) de facon à inciter l'appui vibratoire à vibrer, une première et une deuxième composante principale se trouvant sur le plan de la surface portante (2) et une troisième composante, perpendiculaire sur cette surface portante, caractérisé en ce qu'un support pour les jambes (6) extensible et déplacable en hauteur est arrangé en longueur de la couchette de traitement (1) en dehors de l'appui vibratoire (5).

2. Appareil selon la revendication 1, caractérisé en ce que tous les générateurs de vibrations (9, 10) sont actionnés par une seule commande (moteur électrique 8).

3. Appareil selon la revendication 1, caractérisé en ce que l'appui vibratoire (5) est rigidement accouplé aux générateurs de vibrations.

4. Appareil selon la revendication 1, caractérisé en ce qu'un appendice d'excentrique (38) tournant sur un plan parallèle à l'appui vibratoire (5) est en contact direct de commande avec l'appui vibratoire (5).

5. Appareil selon la revendication 1, caractérisé en ce qu'un générateur de vibrations (10) est formé par une disque en nutation (44) agissant sur le dessous de l'appui vibratoire (5) pour la génération d'une vibration verticale.

6. Appareil selon la revendication 5, caractérisé en ce que la disque en nutation (44) est arrangé au même arbre moteur (36) comme l'appendice d'excentrique.

7. Appareil selon la revendication 1, caractérisé en ce que le support pour le jambes (6) est extensible à commande électrique par l'intermédiaire d'une commande de broche (broche 48, noix filetée 54).

8. Appareil selon la revendication 1, caractérisé en ce qu'un poids d'excentrique (64) est actionné à tourner par une commande (8a) et en ce que le coussinet de pivotement du poids d'excentrique (64) est rattaché à l'appui vibratoire (5) en sorte que l'axe de rotation (65') du coussinet de pivotement soit arrangé d'une facon inclinée d'un angle (α) par rapport au plan de l'appui vibratoire (5).

9. Appareil selon la revendication 8, caractérisé en ce que l'angle (α) est changeablement ajustable.

10. Appareil vibratoire thérapeutique selon la revendication 1, un support pour la tête élevé par rapport au plan de l'appui vibratoire étant prévu, caractérisé en ce que le support pour la tête (13) est déplacable en longueur de la couchette de traitement (1) et qu'il est traitable par une force de traction dans cette direction à l'écart de l'appui vibratoire (5).
